# EUROPÄISCHE PATENTSCHRIFT

(11) **EP 0 095 126 B1**
(45) Veröffentlichungstag und Bekanntmachung des Hinweises auf die Patenterteilung: **17.12.1986**
(21) Anmeldenummer: 83104845.9
(22) Anmeldetag: 17.05.1983
(51) Int. Cl.: B41F 33/00

(54) **Verfahren zur farbmetrischen Auswertung eines beiderseits bedruckten Bogens**
Process for the colorimetric analysis of a double-sided printed sheet
Procédé d'analyse colorimétrique d'une feuille imprimée sur les deux faces

(30) Priorität: 26.05.1982 DE 3219743
(43) Veröffentlichungstag der Anmeldung: 30.11.1983
(73) Patentinhaber: Heidelberger Druckmaschinen Aktiengesellschaft, D-69019 Heidelberg (DE)
(72) Erfinder: Kipphan, Helmut, Dr., D-6830 Schwetzingen (DE); Löffler, Gerhard, D-6909 Walldorf (DE)
(74) Vertreter: Stoltenberg, Heinz-Herbert Baldo

## Beschreibung

Die Erfindung bezieht sich auf ein Verfahren zur farbmetrischen Auswertung eines beiderseits bedruckten Bogens unter Verwendung eines Abtastdensitometers, dessen Meßkopf maschinell gesteuert an einem auszuwertenden Druckkontrollstreifen entlanggeführt wird und dabei eine Vielzahl von die Farbeigenschalten des Kontrollstreifens repräsentierenden Farbdichtewerten erzeugt.

Zur farbmetrischen Auswertung eines Bogens finden insbesondere im Druckereigewerbe sogenannte Densitometer breite Anwendung. Sie ermöglichen dem Drucker anhand einer Auswertung eines mitgedruckten Farbmeßstreifens und Vergleichs der dabei gefundenen Meßwerte mit Sollwerten eine objektive Beurteilung der Qualität der Druckerzeugnisse sowie eine entsprechende Einregulierung der Druckwerke im Hinblick auf das gewünschte Ergebnis.

Zur Rationalisierung des Auswertungsprozesses ist es erstrebenswert, die Ausmessung der Farbmeßstreifen und die Auswertung der erzielten Meßwerte soweit wie möglich zu automatisieren. Für diesen Zweck sind auch schon verschiedene Abtastdensitometer bekannt geworden, die mit einem auf einer den Druckbogen überspannenden Brücke hin- und herbeweglichen Meßkopf und einer entsprechenden Steuerung ausgestattet sind und den Meßstreifen selbsttätig abtasten und ausmessen.

Bei Schön- und Widerdruckmaschinen werden beide Bogen bzw. Bahnseiten in einem Maschinendurchgang bedruckt. Will man die einzelnen Farben der beiden Seiten unter Verwendung der, bekannten Meßeinrichtungen mittels Druckkontrollstreifen überwachen oder steuern, so war es bisher erforderlich, auf beiden Seiten des zu bedruckenden Bogens separate Meßstreifensätze zu montieren. Bei der Auswertung mittels Handdensitometern schafft das keine Probleme, solange die Meßwerte am Meßfeld selbst oder in vorbereitete Listen eingetragen wurden. Bei Verwendung eines automatischen Meßsystems mit Datenausgabe über Bildschirm und/oder Drucker und/oder direkter Datenübermittlung zur Steuereinheit einer Druckmaschine ist aber von Nachteil, daß die ermittelten Meßwerte nicht farbsortiert und zusätzlich seitenrichtig ausgegeben werden können. Für den Drucker erschwert dies die Handhabung derartiger Meßeinrichtungen.

Aufgabe der Erfindung ist es, ein Verfahren zur farbmetrischen Auswertung eines beiderseits bedruckten Bogens zu schaffen, bei dem einzelne Farben auf beiden Seiten mittels Druckkontrollstreifen überwacht und die zugehörigen Farbwerke gesteuert werden, derart, daß bei Verwendung eines automatischen Meßsystems mit Datenausgabe über Bildschirm und/oder Drucker und/oder direkter Datenübermittlung zur Steuereinheit einer Druckmaschine, die Meßwerte farbsortiert und zusätzlich seitenrichtig ausgegeben werden.

Die Aufgabe wird gemäß den kennzeichnenden Merkmalen des Anspruchs 1 gelöst. Die Vorteile der gefundenen Lösung bestehen darin, daß mit einem nach dem beschriebenen Verfahren arbeitenden Meßsystem nur ein Kontrollstreifensatz erforderlich ist. Die Meßstellen für die einzelnen Farben sind genau definiert und die Meßwerte werden farbsortiert und seitenrichtig ausgegeben. Es muß nur ein Datenträger verwendet werden, womit sichergestellt ist, daß die farborientierte Datenübertragung zu einer Steuereinheit eindeutig ist, weil jedes Farbkurzzeichen nur einmal belegt werden kann. Außerdem bietet das Verfahren den Vorteil, daß durch die unterschiedliche seitliche Anordnung der verschiedenen Meßfelder auf der Vorder- und Rückseite das Meßgerät selbsttätig erkennt, ob es sich um die.Schönoder die Widerdruckseite handelt, so daß es gleich ist, ob zunächst die Schön-oder die Widerdruckseite ausgemessen wird.

In den Unteransprüchen sind vorteilhafte Weiterbildungen des erfindungsgemäßen Verfahrens wiedergegeben, die die Handhabung desselben noch vereinfachen.

Ein Ausführungsbeispiel der Erfindung ist in der Zeichnung schematisch dargestellt. Es zeigt:
Fig.1 einen Ausschnitt aus einem Druckkontrollstreifen,
Fig.2 die Meßfelder der Schöndruckseite,
Fig.3 die Meßfelder der Widerdruckseite.

Fig. 1 zeigt einen Ausschnitt aus einem Druckkontrollstreifen 1, bei dem die einzelnen Meßfelder 2 für die jeweiligen Farben mit den Buchstaben B, C, M, Y und X bezeichnet sind. Diese Kurzbezeichnungen wiederholen sich über die Länge des Druckontrollstreifens I immer wieder.

In Fig. 2 ist der Rand des bedruckten Bogens 3 wiedergegeben und zwar die Schöndruckseite. Entsprechend den hier zu druckenden Farben, sind nur die Meßfelder 4 mit den Farbkurzbezeichnungen B, C und M vorgesehen. Es kann sich hier um die entsprechenden Farben Black, Cyan und Magenta handeln.

Fig. 3 zeigt die Widerdruckseite des Bogens 3, an dessen Rand ebenfalls Teile des Druckkontrollstreifens 1 aufgedruckt sind. Die dargestellten Meßfelder tragen die Bezeichnung Y und X, wobei Y für Yellow und X für eine spezielle fünfte Farbe vorgesehen sein kann. Somit bilden die auf der Schön-und Widerdruckseite aufgebrachten Meßfelder einen Kontrollstreifensatz mit Teilen eines einzigen Druckkontrollstreifens.

## Patentansprüche

1. Verfahren zur farbmetrischen Auswertung eines beiderseits bedruckten Bogens unter Verwendung eines Abtast-Densitometers, dessen Meßkopf maschinell gesteuert an einem auszuwertenden Druckkontrollstreifen entlang geführt wird und dabei eine Vielzahl von die Farbeigenschaften des Kontrollstreifens repräsentierenden Farbdichtewerten erzeugt,
dadurch gekennzeichnet,
daß die Meßfelder (4,5) für die unterschiedlichen Farben den jeweiligen Farbauszügen auf der Schöndruck- und auf der Widerdruckseite zugeordnet sind, derart, daß aus allen Meßfeldern ein gemeinsamer Kontrollstreifensatz gebildet ist, daß den Meßfeldern für jede beliebige Druckfarbe Farbkurzbezeichnungen entsprechend den zu druckenden Farben zugeordnet sind und daß dem Meßsystem eingegeben wird, welche Farbkurzbezeichnungen welcher Druckfarbe und auf welcher Bogenseite zugeordnet werden.

2. Verfahren nach Anspruch 1,
dadurch gekennzeichnet,
daß für jede Bogenseite ein Abtastlauf durchgeführt wird, wobei die jeweils relevanten Farben gemessen werden und daß die Meßwerte beider Seiten einem Druckauftrag zugeordnet in einem gemeinsamen Protokoll verzeichnet sind und im Protokoll und/oder auf dem Bildschirm die Farbkurzbezeichnungen und deren Farbzuordnung erscheinen.

3. Verfahren nach Anspruch 1,
dadurch gekennzeichnet,
daß den Meßfeldern (4,5) für jede beliebige Druckfarbe die Farbkurzbezeichnungen B, C, M und Y bei vier Farben, zusätzlich X bei fünf Farben und Z bei sechs Farben zugeordnet sind.

4. Verfahren nach Anspruch 1,
dadurch gekennzeichnet,
daß zur vereinfachten Zuordnung bei den am häufigsten verwendeten Vierfarben-Druckkontrollstreifen die Standardzuordnungen B=Black, C=Cyan, M=Magenta und Y= Yellow eingegeben werden können.

5. Verfahren nach Anspruch 1,
dadurch gekennzeichnet,
daß zur Beschleunigung des Meßvorganges die zweite Seite des Bogens (3) beim Rücklauf des Densitometerkopfes gemessen wird, wobei der Bogen zum Messen der zweiten Seite an der gleichen Bogenanlageseite angelegt wird.

## Claims

1. Method of colourmetrically evaluating a sheet printed on both sides thereof by means of a scanning densitometer having a machine- controlled measuring head which is passed along a print control strip to be evaluated, thereby producing a plurality of colour density values representing the colour properties of the print control strip, wherein the measurement fields (4,5) for the different colours are assigned to the respective colour separations on the first-form and perfector sides in such a way that the ensemble of the measurement fields forms a common control strip set, wherein for any printing ink colour abbreviations corresponding to the colours to be printed are assigned to the measurement fields and wherein the colour abbreviations assigned to the respective printing inks and to the respective sides of the sheet are introduced into the measuring system.

2. Method according to Claim 1, wherein a scanning run is performed for each sheet side whereby the respective relevant colours are measured and the measurement values of both sheet sides assigned to one printing job are recorded on a common printout and the colour abbreviations and the colour assignments thereof are presented on the printout and/or on the screen.

3. Method according to Claim 1, wherein for any printing ink the ink abbreviations B, C, M and Y are assigned to the measurement fields (4,5) in the case of four colours and wherein an additional abbreviation X is assigned to the fifth colour and a further abbreviation Z to the sixth colour.

4. Method according to Claim 1, wherein the standard assignments B = black, C = cyan, M = magenta and Y = yellow can be introduced for a simplified' assignment in the case of the most frequently used four-colour print control strips.

5. Method according to Claim 1, wherein the second side of the sheet (3) is measured during the return travel of the measuring head of the densitometer for accelerating the measuring, whereby the sheet is applied to the same sheet application side for measuring the second sheet side.

## Revendications

1 - Procédé d'analyse colorimétrique d'une feuille imprimée sur tes deux faces, utilisant un densitomètre capteur dont la tête de mesure circule, sous la commamde d'une machine, le long d'une bande de contrôle d'impression à analyser et produit alors une pluralité de valeurs de densités de couleur représentatives des propriétés de couleur de la bande de contrôle, caractérisé en ce que les champs de mesure (4, 5) prévus pour les différentes couleurs sont associés aux sélections chromatiques sur le recto et sur le verso, de telle manière qu'il se forme à partir de tous les champs de mesure un même jeu de bandes de contrôle, en ce que, aux champs de mesure sont affectées pour chaque couleur d'impression choisie arbitrairement, des désignations abrégées de couleurs qui correspondent aux couleurs à imprimer et en ce qu'on indique au système de mesure quelles désignations abrégées de couleurs sont affectées à telle ou telle couleur d'impression et à telle ou telle face de la feuille.

2 - Procédé selon la revendication 1, caractérisé en ce qu'il se produit, pour chaque face de la feuille, une phase d'analyse au cours de laquelle les couleurs significatives sont mesurées, en ce que les valeurs de mesure des deux faces sont référencées dans un protocole commun, pour une commande d'impression et en ce que, dans le protocole et/ou sur l'écran, apparaissent les désignations abrégées de couleurs et leurs affectations aux couleurs.

3 - Procédé selon la revendication 1, caractérisé en ce qu'aux champs de mesure (4, 5) prévus pour chaque couleur d'impression choisie arbitrairement, sont affectées les désignations abrégées de couleurs B, C, M et Y pour le cas de quatre couleurs plus, X dans le cas de cinq couleurs et plus Z dans le cas de six couleurs.

4 - Procédé selon la revendication 1, caractérisé en ce que, pour simplifier l'affectation dans les bandes de contrôle d'impression à quatre couleurs qui sont utilisées le plus fréquemment, on peut introduire les affectations standards suivantes: B = black, C = cyan, M = magenta et Y = yellow.

5 - Procédé selon la revendication 1, caractérisé en ce que, pour accélérer le processus de mesure, la deuxième phase de la feuille (3) est mesurée au cours du parcours de retour de la tête densitomètrique, la feuille étant posée sur la même face du support de feuille pour mesurer la deuxième face.
